# EUROPÄISCHE PATENTSCHRIFT

(11) **EP 2 540 954 B1**
(45) Veröffentlichungstag und Bekanntmachung des Hinweises auf die Patenterteilung: **09.10.2013**
(21) Anmeldenummer: 11005366.7
(22) Anmeldetag: 30.06.2011
(51) Int. Cl.: E21B 7/02

(54) **Bohrgerät**
Drilling device
Appareil de forage

(43) Veröffentlichungstag der Anmeldung: 02.01.2013
(73) Patentinhaber: BAUER Maschinen GmbH, 86529 Schrobenhausen (DE)
(72) Erfinder: Lanzl, Martin, 85051 Ingolstadt (DE); Angermeier, Manfred, 85123 Karlskron (DE); Fischer, Peter, 86687 Kaisheim (DE); Stetter, Dieter, 86551 Aichach (DE)
(74) Vertreter: Wunderlich, Rainer

(56) Entgegenhaltungen:
- EP-A1- 0 525 186
- EP-A1- 2 339 108
- WO-A1-2011/057493
- DE-U1- 9 016 037
- US-B1- 6 293 359

## Beschreibung

Die Erfindung betrifft ein Bohrgerät, insbesondere zum Erstellen von Bohrungen im Boden, gemäß dem Oberbegriff des Anspruchs 1.

Ein solches Bohrgerät umfasst ein Trägerfahrzeug mit einer Hydraulikversorgung, einen Mast, einen Schlitten, welcher entlang dem Mast verfahrbar ist, und einen Hydraulikzylinder zum Verfahren des Schlittens, welcher ein Zylindergehäuse umfasst, in welchem ein Kolben mit einer Kolbenstange verschiebbar gelagert ist.

Bei Hydraulikzylindern ist es üblich, das Zylindergehäuse an der feststehenden Seite und die Kolbenstange an der bewegbaren Seite anzuordnen, da sich der Hydraulikanschluss eines Hydraulikzylinders am Zylindergehäuse befindet und möglichst nicht bewegt werden soll. Damit wird ein einfacher und wartungsfreundlicher Anschluss des Hydraulikzylinders an eine Hydraulikversorgung gewährleistet.

Zum Verfahren eines Bohrschlittens entlang des Mastes eines Bohrgeräts ist es daher bekannt, dass Zylindergehäuse am Mast zu befestigen, welcher eine feststehende Basis gegenüber dem daran verschiebbar gelagerten Schlitten darstellt. Dementsprechend wird die Kolbenstange des Hydraulikzylinders bei bekannten Bohrgeräten am Schlitten befestigt.

Ein Bohrgerät mit einem Hydraulikzylinder zum Verfahren eines Schlittens an einem Mast, dessen Zylindergehäuse am Schlitten befestigt ist, geht aus der EP 2 339 108 A1 hervor. Die Kolbenstange des Hydraulikzylinders ist hierbei über ein bewegbares Element am Mast angebracht.

EP 0 525 186 A1 beschreibt ein Bodenbearbeitungsgerät mit einem ausfahrbaren Mast, an dem mehrere hydraulisch betätigbare Aktuatoren vorgesehen sind, die über flexible Hydraulikschläuche an Hydraulikleitungen am Trägerfahrzeug angeschlossen sind.

WO 2011/057493 A1 offenbart ein Hydrauliksystem für ein Bohrgerät, bei dem ein Hydraulikzylinder zum Verfahren eines Schlittens entlang eines Mastes mit seinem Zylindergehäuse am Mast und mit seiner Kolbenstange am Schlitten angelenkt ist.

Aus der DE 90 16 037 U1 ist ein Arbeitsgerät mit einem entlang eines Mäklers verfahrbaren Schlitten bekannt. Zum Verfahren des Schlittens ist ein Hydraulikzylinder angeordnet, dessen Zylindergehäuse am Mäkler und dessen Kolbenstange am Schlitten angelenkt ist.

Der Erfindung liegt die **Aufgabe** zugrunde, ein Bohrgerät mit einem konstruktiv einfachen Schlittenantrieb anzugeben, welches besonders wirtschaftlich betreibbar ist.

Die Aufgabe wird erfindungsgemäß durch ein Bohrgerät mit den Merkmalen des Anspruchs 1 gelöst. Bevorzugte Ausgestaltungen der Erfindung sind in den abhängigen Ansprüchen angegeben.

Bei dem erfindungsgemäßen Bohrgerät ist vorgesehen, dass die Kolbenstange am Mast und das Zylindergehäuse am Schlitten befestigt ist, dass der Schlitten mit der Hydraulikversorgung verbunden ist und mindestens einen Hydraulikanschluss aufweist und dass der Hydraulikzylinder über den Hydraulikanschluss am Schlitten mit der Hydraulikversorgung verbunden ist.

Ein erster Grundgedanke der Erfindung besteht darin, den Hydraulikzylinder so einzubauen, dass das Zylindergehäuse am Schlitten angebracht ist und sich somit zusammen mit dem Schlitten gegenüber dem Mast bewegt. Da der Hydraulikzylinder bei einem aufrecht stehenden Mast üblicherweise oberhalb des Schlittens angeordnet ist, um den Schlitten im Bohrbetrieb nach unten zu drücken, wird durch das unten angeordnete Zylindergehäuse der Schwerpunkt des Bohrgeräts nach unten verlagert. Denn das Zylindergehäuse weist üblicherweise ein größeres Gewicht auf als der darin gelagerte Kolben mit der Kolbenstange. Die erfindungsgemäße Einbaurichtung des Hydraulikzylinders führt somit zu einer verbesserten Stabilität des Bohrgeräts.

Ein zweiter Grundgedanke der Erfindung ist darin zu sehen, den Hydraulikzylinder über den Schlitten mit der zentralen Hydraulikversorgung des Bohrgeräts zu verbinden, welche üblicherweise am Trägerfahrzeug angeordnet ist. Die Versorgung des Hydraulikzylinders mit Hydraulikfluid, insbesondere Hydrauliköl, hat den Vorteil, dass zwischen dem Zylindergehäuse und dem Schlitten keine Relativbewegungen stattfinden. Damit ist eine einfache Leitungsverlegung zwischen dem Schlitten und einem oder gegebenenfalls mehreren Einlassstutzen am Zylindergehäuse möglich.

Erfindungsgemäß ist am Schlitten mindestens ein Hydraulikanschluss vorhanden, über welchen Hydraulikfluid dem Hydraulikzylinder zuführbar ist. Der Hydraulikanschluss ist seinerseits an eine zentrale Hydraulikversorgung angeschlossen. Der Hydraulikanschluss, welcher beispielsweise eine Kopplungseinrichtung zum Ankoppeln einer Hydraulikleitung aufweisen kann, ist fest am Schlitten angebracht und bewegt sich zusammen mit diesem. Beispielsweise kann der Hydraulikanschluss an einer am Schlitten befestigten Halteeinrichtung, wie zum Beispiel einer Halteplatte, angeordnet sein.

Gemäß der Erfindung ist mindestens eine Verteileinrichtung zum Verteilen von Hydraulikfluid angeordnet. Die Verteileinrichtung ist über eine zentrale Versorgungsleitung und eine zentrale Rücklaufleitung mit der Hydraulikversorgung verbunden. Über die Verteileinrichtung kann das von der zentralen Hydraulikversorgung bereitgestellte Hydraulikfluid an mehrere Verbraucher verteilt werden. Außerdem kann rücklaufendes Hydraulikfluid an der Verteileinrichtung gesammelt und der zentralen Rücklaufleitung zugeführt werden. Die zentrale Verteileinrichtung ermöglicht es somit, mehrere Verbraucher im Bereich des Schlittens mit Hydraulikfluid zu versorgen.

Zur Versorgung weiterer Verbraucher, insbesondere eines Antriebsmotors auf dem Schlitten, weist die Verteileinrichtung einen oder weitere Hydraulikanschlüsse auf. Der Antriebsmotor auf dem Schlitten kann beispielsweise ein hydraulischer Drehantrieb für ein Bohrgestänge oder auch ein hydraulischer Rüttelantrieb sein. Über die Verteileinrichtung können somit sowohl der Hydraulikzylinder als auch der Antriebsmotor auf dem Schlitten mit Hydraulikfluid von der zentralen Hydraulikversorgung versorgt werden.

Die Verteileinrichtung zum Verteilen von Hydraulikfluid an den Hydraulikzylinder und einen oder mehrere weitere Verbraucher ist fest am Schlitten angebracht und bewegt sich zusammen mit diesem. Der Hydraulikanschluss für den Hydraulikzylinder und der mindestens eine weitere Hydraulikanschluss sind an der Verteileinrichtung angeordnet. Durch die Verteileinrichtung wird also Hydraulikfluid zu mehreren Hydraulikanschlüssen verteilt.

Zusätzlich ist es möglich, dass mindestens eine Verteileinrichtung am Mast angeordnet ist. Die Verteileinrichtung am Mast ermöglicht eine einfache Leitungsverlegung zwischen der zentralen Hydraulikversorgung und der Verteileinrichtung, da die Position der Verteileinrichtung am Mast unabhängig von einer Schlittenbewegung entlang des Mastes ist. Vorzugsweise ist die Verteileinrichtung fest am Mast angebracht.

Grundsätzlich kann es sich bei dem Hydraulikzylinder zum Verfahren des Schlittens um einen einfach wirkenden Zylinder handeln, bei welchem das Zylindergehäuse durch Zuführen von Hydraulikfluid gegenüber der Kolbenstange verfahren wird und den Schlitten in Richtung des zu erstellenden Bohrlochs, vorzugsweise nach unten verfährt. Für eine besonders effektive Bohrlocherstellung ist es jedoch bevorzugt, dass der Hydraulikzylinder ein doppelt wirkender Zylinder mit zwei Zylinderräumen ist und dass zwei Hydraulikanschlüsse am Schlitten vorgesehen sind, wobei ein erster Zylinderraum des Hydraulikzylinders mit einem ersten Hydraulikanschluss und ein zweiter Zylinderraum mit einem zweiten Hydraulikanschluss leitungsverbunden ist. Beispielsweise können der erste Hydraulikanschluss mit einem unteren Zylinderraum des Hydraulikzylinders und der zweite Hydraulikanschluss mit einem oberen Zylinderraum des Hydraulikzylinders verbunden sein. Durch Hydraulikfluidzufuhr zum ersten Hydraulikanschluss kann das Zylindergehäuse gegenüber dem Kolben ausgefahren und durch Hydraulikfluidzufuhr zum zweiten Hydraulikanschluss entsprechend eingefahren werden.

Eine vorteilhafte Versorgung des Hydraulikzylinders mit Hydraulikfluid wird dadurch erreicht, dass zwischen dem Hydraulikanschluss und dem Hydraulikzylinder mindestens eine Hydraulikleitung angeordnet ist, die ausgehend von dem Hydraulikanschluss nach oben entlang dem Mast verläuft. Die Versorgung des Hydraulikzylinders mit Hydraulikfluid erfolgt also auf weitgehend direktem Weg vom Schlitten zum entsprechenden Anschlussstutzen am Zylindergehäuse. Vorzugsweise ist die gesamte Leitung zwischen Hydraulikanschluss am Schlitten und Anschlussstutzen am Hydraulikzylinder relativ zum Mast bewegbar. Eine vergleichsweise aufwändige Versorgung über den Mast kann somit entfallen.

Ein besonders robuster Schlittenantrieb kann dadurch erzielt werden, dass zwischen dem Hydraulikanschluss am Schlitten und dem Hydraulikzylinder eine feste Rohrleitung vorgesehen ist. Unter einer festen Rohrleitung wird hierbei insbesondere eine weitgehend formstabile oder starre Leitung verstanden. Die Leitung kann beispielsweise aus Metall, aber auch aus einem entsprechend festen Kunststoff gebildet sein. Vorzugsweise ist die Leitung zwischen dem Hydraulikanschluss und dem Anschlussstutzen am Zylindergehäuse mit mindestens einer Befestigungseinrichtung am Zylindergehäuse befestigt.

Ein vorteilhafter Anschluss des Hydraulikzylinders an die zentrale Hydraulikversorgung kann dadurch erzielt werden, dass zwischen dem Hydraulikanschluss und der Hydraulikversorgung mindestens eine zentrale Versorgungsleitung angeordnet ist, die an einer Halterung am Mast befestigt ist. Da sich der Mast selbst während des Bohrbetriebs üblicherweise nur wenig gegenüber dem Trägerfahrzeug, insbesondere dem Oberwagen, bewegt, kann durch die am Mast befestigte Halterung eine sichere Leitungsverlegung erfolgen. Somit ist eine flexible Leitung im Wesentlichen lediglich in einem Abschnitt zwischen der Halterung am Mast und dem am Schlitten vorgesehenen Hydraulikanschluss erforderlich.

Der flexible Leitungsabschnitt zwischen Halterung und Hydraulikanschluss kann dadurch besonders kurz gehalten werden, dass die Halterung mittig in Bezug auf das Zylindergehäuse des Hydraulikzylinders am Mast angeordnet ist. Zwischen Mast und Trägerfahrzeug kann ebenfalls ein flexibler Leitungsabschnitt verlaufen. Die Halterung ist insbesondere auf etwa halbem Verfahrweg des Schlittens entlang des Mastes angeordnet.

Die Erfindung wird nachfolgend anhand eines bevorzugten Ausführungsbeispiels, welches in der beigefügten Zeichnung schematisch dargestellt ist, weiter beschrieben. In der Zeichnung zeigt:
- Fig. 1: ein erfindungsgemäßes Bohrgerät;
- Fig. 2: einen unteren Abschnitt des Mastes des Bohrgeräts aus Fig. 1; und
- Fig. 3: eine vergrößerte Ansicht aus Fig. 2.

Einander entsprechende Komponenten sind in allen Figuren mit denselben Bezugszeichen gekennzeichnet.

Fig. 1 zeigt ein erfindungsgemäßes Bohrgerät 10 mit einem Mast 16, welcher sich in einer abgeklappten, etwa waagerechten Transportposition befindet. Das Bohrgerät 10 umfasst ein Trägerfahrzeug 12 mit einem Unterwagen 13 und einem Oberwagen 14, welcher drehbar am Unterwagen 13 gelagert ist. Der Unterwagen 13 kann ein Fahrwerk, insbesondere ein Raupenfahrwerk, aufweisen.

Der Mast 16 ist über ein Schwenkgelenk 20 verschwenkbar am Trägerfahrzeug 12, insbesondere am Oberwagen 14, gelagert und zwischen einer etwa horizontalen Transportposition und einer etwa vertikalen Betriebsposition verschwenkbar.

Zum Aufrichten beziehungsweise Absenken des Mastes 16 sind ein oder mehrere Aufrichtzylinder 26 vorgesehen, welche einerseits am Mast 16 und andererseits an einem entsprechenden Anlenkpunkt am Trägerfahrzeug 12 befestigt sind. Der Aufrichtzylinder 26 kann auch als Nackenzylinder bezeichnet werden.

An einer Vorderseite 17 des Mastes 16, welche in der Transportposition eine Unterseite bildet, ist ein Schlitten 22 entlang einer Führungseinrichtung 18 längsverschieblich gelagert. Die Führungseinrichtung 18 kann insbesondere eine Führungsschiene umfassen, welche mit Führungsschuhen des Schlittens 22 in Eingriff ist.

Zum Verfahren des Schlittens 22 entlang dem Mast 16 ist ein Schlittenantrieb 28 vorgesehen, welcher einen Hydraulikzylinder 30 mit einem Zylindergehäuse 32 und einem darin verschiebbar gelagerten Kolben 34 umfasst. Der Kolben 34 ist an einer Kolbenstange 36 befestigt, dessen Längsachse koaxial zur Längsachse des Zylindergehäuses 32 verläuft.

Die Kolbenstange 34 ist an einem oberen Anlenkpunkt 40 am Mast 16 befestigt. Der Anlenkpunkt 40 umfasst ein Schwenkgelenk mit einem Schwenkbolzen, welcher an einer Lagerplatte 42 des Mastes 16 gelagert ist. Das Zylindergehäuse 32 ist an einem unteren Anlenkpunkt 38 am Schlitten 22 befestigt. Der Anlenkpunkt 38 umfasst ebenfalls ein Schwenkgelenk mit einem Schwenkbolzen.

Durch das im unteren Bereich des Mastes 16 angeordnete Zylindergehäuse 32 und die im oberen Bereich des Mastes 16 angeordnete Kolbenstange 36 wird der Schwerpunkt des Mastes 16 nach unten verlagert, so dass ein einfacheres Aufrichten und Absenken des Mastes mittels des Aufrichtzylinders 26 erfolgen kann.

Zum Betätigen des Hydraulikzylinders 30 ist dieser an eine zentrale Hydraulikversorgung 80 angeschlossen. Der Anschluss an die zentrale Hydraulikversorgung 80 erfolgt dabei über einen Hydraulikanschluss 50, welcher fest am Schlitten 22 angeordnet und mit diesem relativ zum Mast 22 verfahrbar ist. Hierzu ist am Schlitten 22 seitlich eine Halterung 58 oder Halteplatte befestigt, welche den Hydraulikanschluss 50 trägt.

Der Hydraulikzylinder 30 umfasst einen ersten, unteren Anschlussstutzen 44, welcher über eine erste Hydraulikleitung 62 an den Hydraulikanschluss 50 angeschlossen ist. Des Weiteren umfasst der Hydraulikzylinder 30 einen zweiten, oberen Anschlussstutzen 46, welcher über eine zweite Hydraulikleitung 64 an einen zweiten Hydraulikanschluss 52 am Schlitten 22 angeschlossen ist. Der erste Anschlussstutzen 44 ist mit einem ersten Zylinderraum des Hydraulikzylinders 30 und der zweite Anschlussstutzen 46 mit einem zweiten Zylinderraum des Hydraulikzylinders 30 leitungsverbunden.

Des Weiteren befindet sich am Schlitten 22, insbesondere an der Halteeinrichtung 58, mindestens ein weiterer Hydraulikanschluss 54 für einen Hydraulikmotor, beispielsweise einen Drehantrieb für ein Bohrgestänge. Sowohl die Hydraulikanschlüsse 50, 52 für den Hydraulikzylinder 30 als auch der weitere Hydraulikanschluss 54 sind an die zentrale Hydraulikversorgung 80 angeschlossen.

Die Hydraulikanschlüsse 50, 52, 54 sind an einer Verteileinrichtung 60 angeordnet, welche Hydraulikfluid von der zentralen Hydraulikversorgung 80 zu den Hydraulikanschlüssen 50, 52, 54 verteilt. Des Weiteren befindet sich an der Verteileinrichtung 60 ein Rücklaufanschluss 56 zur Rückführung von Hydraulikfluid. Die Verteileinrichtung 60 ist am Schlitten 22 befestigt und kann auch die Halteeinrichtung 58 umfassen.

Etwa auf halbem Verfahrweg des Schlittens 22 ist am Mast 16 eine Halterung 70 befestigt, an welche eine zentrale Versorgungsleitung 82 und eine zentrale Rücklaufleitung 84 angeschlossen sind. Die Halterung 70 kann eine weitere Verteileinrichtung 72 umfassen, wie in den Figuren 2 und 3 schematisch dargestellt. Insbesondere kann vorgesehen sein, dass am Mast 16 eine Verteileinrichtung 72 zum Verteilen von Hydraulikfluid zwischen dem oberen und dem unteren Zylinderraum des Hydraulikzylinders 30 vorgesehen ist. Die entsprechende Verteilung kann jedoch auch an der Verteilereinrichtung 60 am Schlitten 22 erfolgen. Der Hydraulikzylinder 30 ist also über eine fest am Schlitten 22 angeordnete erste Halterung 58 und eine fest am Mast 16 angeordnete zweite Halteeinrichtung 70 an die zentrale Hydraulikversorgung 80 angeschlossen. Beide Halterungen 58, 70 können auch als Verteileinrichtung 60 beziehungsweise 72 ausgebildet sein.

Zwischen der Halterung 70 und dem Schlitten 22, insbesondere dem Hydraulikanschluss 50 beziehungsweise der Verteileinrichtung 60, sind ein oder mehrere flexible Schlauchabschnitte 74 zur Zu- und/oder Rückführung von Hydraulikfluid vorgesehen. Im dargestellten Ausführungsbeispiel gemäß Figuren 2 und 3 umfassen die flexiblen Schlauchabschnitte einen Abschnitt einer Hydraulikleitung zum unteren Zylinderraum des Hydraulikzylinders 30, einen Abschnitt einer Hydraulikleitung zum oberen Zylinderraum des Hydraulikzylinders 30 und einen Abschnitt einer Rücklaufleitung. Weiterhin können Leitungsabschnitte zu dem mindestens einen weiteren Hydraulikanschluss 54 an der Verteileinrichtung 60 vorgesehen sein, welche in den Figuren nicht dargestellt sind. Auch kann der flexible Schlauchabschnitt 74 ein Teil der zentralen Versorgungsleitung 82 und/oder der zentralen Rücklaufleitung 84 sein.

Insgesamt wird mit dem erfindungsgemäßen Bohrgerät ein Bohrgerät mit einem konstruktiv einfachen Schlittenantrieb bereitgestellt, welcher zudem ein wirtschaftliches Aufrichten und Absenken des Mastes gegenüber dem Trägerfahrzeug ermöglicht.

## Patentansprüche

1. Bohrgerät mit
- einem Trägerfahrzeug (12) mit einer Hydraulikversorgung (80),
- einem Mast (16),
- einem Schlitten (22), welcher entlang dem Mast (16) verfahrbar ist, und
- einem Hydraulikzylinder (30) zum Verfahren des Schlittens (22), welcher ein Zylindergehäuse (32) umfasst, in welchem ein Kolben (34) mit einer Kolbenstange (36) verschiebbar gelagert ist,
wobei die Kolbenstange (36) am Mast (16) und das Zylindergehäuse (32) am Schlitten (22) befestigt ist,
**dadurch gekennzeichnet,**
**dass** eine Verteileinrichtung (60, 72) mindestens an dem Schlitten (22) befestigt ist, welche über mindestens eine zentrale Versorgungsleitung (82) und eine zentrale Rücklaufleitung (84) mit der Hydraulikversorgung (80) verbunden ist, dass die Verteileinrichtung (60, 72) mindestens einen Hydraulikanschluss (50, 52) für den Hydraulikzylinder (30) und einen weiteren Hydraulikanschluss (54) für einen Antriebsmotor auf dem Schlitten (22) aufweist und
**dass** der Hydraulikzylinder (30) über den Hydraulikanschluss (50, 52) für den Hydraulikzylinder (30) am Schlitten (22) mit der Hydraulikversorgung (80) verbunden ist.

2. Bohrgerät nach Anspruch 1,
**dadurch gekennzeichnet,**
**dass** mindestens eine weitere Verteileinrichtung (72) am Mast (16) angeordnet ist.

3. Bohrgerät nach Anspruch 1 oder 2,
**dadurch gekennzeichnet,**
**dass** der Hydraulikzylinder (30) ein doppelt wirkender Zylinder mit zwei Zylinderräumen ist und
**dass** zwei Hydraulikanschlüsse (50, 52) für den Hydraulikzylinder (30) am Schlitten (22) vorgesehen sind, wobei ein erster Zylinderraum des Hydraulikzylinders (30) mit einem ersten Hydraulikanschluss (50) und ein zweiter Zylinderraum mit einem zweiten Hydraulikanschluss (52) leitungsverbunden ist.

4. Bohrgerät nach einem der Ansprüche 1 bis 3,
**dadurch gekennzeichnet,**
**dass** zwischen dem Hydraulikanschluss (50, 52) für den Hydraulikzylinder (30) und dem Hydraulikzylinder (30) mindestens eine Hydraulikleitung (62, 64) angeordnet ist, die ausgehend vom Hydraulikanschluss (50, 52) nach oben entlang dem Mast (16) verläuft.

5. Bohrgerät nach einem der Ansprüche 1 bis 4,
**dadurch gekennzeichnet,**
**dass** zwischen dem Hydraulikanschluss (50, 52) für den Hydraulikzylinder (30) am Schlitten (22) und dem Hydraulikzylinder (30) eine feste Rohrleitung vorgesehen ist.

6. Bohrgerät nach einem der Ansprüche 1 bis 5,
**dadurch gekennzeichnet,**
**dass** die zentrale Versorgungsleitung (82) zwischen den Hydraulikanschlüssen (50, 52, 54) und der Hydraulikversorgung (80) angeordnet und an einer Halterung (70) am Mast (16) befestigt ist.

7. Bohrgerät nach Anspruch 6,
**dadurch gekennzeichnet,**
**dass** die Halterung (70) mittig in Bezug auf das Zylindergehäuse (32) des Hydraulikzylinders (30) am Mast (16) angeordnet ist.

## Claims

1. Drilling unit with
- a carrier vehicle (12) with a hydraulic supply (80),
- a mast (16),
- a carriage (22) which can be moved along the mast (16) and
a hydraulic cylinder (30) for moving the carriage (22) which comprises a cylinder housing (32), in which a piston (34) with a piston rod (36) is mounted so that it can be displaced, wherein the piston rod (36) is fixed to the mast (16) and the cylinder housing (32) to the carriage (22),
**characterised in that**
a distribution means (60, 72) is fixed at least to the carriage (22) which is connected to the hydraulic supply (80) via at least one central supply line (82) and a central return line (84),
the distribution means (60, 72) comprises at least one hydraulic connection (50, 52) for the hydraulic cylinder (30) and one further hydraulic connection (54) for a drive motor on the carriage (22), and
the hydraulic cylinder (30) is connected via the hydraulic connection (50, 52) for the hydraulic cylinder (30) on the carriage (22) to the hydraulic supply (80).

2. Drilling unit according to claim 1,
**characterised in that**
at least one further distribution means (72) is arranged on the mast (16).

3. Drilling unit according to claim 1 or 2,
**characterised in that**
the hydraulic cylinder (30) is a double acting cylinder with two cylinder chambers, and two hydraulic connections (50, 52) are provided on the carriage (22), wherein a first cylinder chamber of the hydraulic cylinder (30) is line-connected to a first hydraulic connection (50) and a second cylinder chamber is line-connected to a second hydraulic connection (52).

4. Drilling unit according to one of the claims 1 to 3,
**characterised in that**
at least one hydraulic line (62, 64) is arranged between the hydraulic connection (50, 52) and the hydraulic cylinder (30), said hydraulic line (62, 64) extending from the hydraulic connection (50, 52) upwards along the mast (16).

5. Drilling unit according to one of the claims 1 to4,
**characterised in that**
a fixed pipeline is provided between the hydraulic connection (50, 52) on the carriage (22) and the hydraulic cylinder (30).

6. Drilling unit according to one of the claims 1 to 5,
**characterised in that**
the central supply line (82) is arranged between the hydraulic connections (50, 52, 54) and the hydraulic supply (80), said central supply line (82) being fixed to a retaining element (70) on the mast (16).

7. Drilling unit according to claim 6,
**characterised in that**
the retaining element (70) is arranged centrally on the mast (16) in relation to the cylinder housing (32) of the hydraulic cylinder (30).

## Revendications

1. Appareil de forage avec
- un véhicule porteur (12) avec une alimentation hydraulique (80),
- un mât (16),
- un chariot (22) qui peut être déplacé le long du mât (16), et
- un vérin hydraulique (30) pour déplacer le chariot (22), qui comprend un boîtier de vérin (32) dans lequel un piston (34) avec une tige de piston (36) est monté mobile,
dans lequel la tige de piston (36) est fixée sur le mât (16) et le boîtier de vérin (32) sur le chariot (22),
**caractérisé en ce que**
un dispositif distributeur (60, 72) est fixé au moins sur le chariot (22), dispositif qui est relié à l'alimentation hydraulique (80) par l'intermédiaire d'au moins une conduite d'alimentation hydraulique (82) et d'une conduite de retour centrale (84),
**en ce que** le dispositif distributeur (60, 72) présente au moins un branchement hydraulique (50, 52) pour le vérin hydraulique (30) et un autre branchement hydraulique (54) pour un moteur d'entraînement sur le chariot (22), et
**en ce que** le vérin hydraulique (30) est relié à l'alimentation hydraulique (80) par l'intermédiaire du branchement hydraulique (50, 52) destiné au vérin hydraulique (30) sur le chariot (22).

2. Appareil de forage selon la revendication 1,
**caractérisé en ce qu'**au moins un autre dispositif distributeur (72) est placé sur le mât (16).

3. Appareil de forage selon la revendication 1 ou 2,
**caractérisé en ce que** le vérin hydraulique (30) est un vérin à double action avec deux chambres de vérin, et
**en ce que** deux branchements hydrauliques (50, 52) sont prévus sur le chariot (22) pour le vérin hydraulique (30), une première chambre de vérin du vérin hydraulique (30) étant reliée par une conduite au premier branchement hydraulique (50) et une deuxième chambre de vérin à un deuxième branchement hydraulique (52).

4. Appareil de forage selon l'une des revendications 1 à 3, **caractérisé en ce qu'**entre le branchement hydraulique (50, 52) pour le vérin hydraulique (30) et le vérin hydraulique (30) est placée au moins une conduite hydraulique (62, 64) qui s'étend en direction du haut le long du mât (16) depuis le branchement hydraulique (50, 52).

5. Appareil de forage selon l'une des revendications 1 à 4, **caractérisé en ce qu'**entre le branchement hydraulique (50, 52) pour le vérin hydraulique (30) sur le chariot (22) et le vérin hydraulique (30) est prévue une conduite tubulaire fixe.

6. Appareil de forage selon l'une des revendications 1 à 5, **caractérisé en ce que** la conduite d'alimentation centrale (82) est placée entre les branchements hydrauliques (50, 52, 54) et l'alimentation hydraulique (80) et est fixée à une fixation (70) sur le mât (16).

7. Appareil de forage selon la revendication 6, **caractérisé en ce que** la fixation (70) est placée sur le mât (16) de manière centrée par rapport au boîtier de vérin (32) du vérin hydraulique (30).
